# EUROPÄISCHE PATENTSCHRIFT

(11) **EP 0 212 312 B1**
(45) Veröffentlichungstag und Bekanntmachung des Hinweises auf die Patenterteilung: **31.05.1989**
(21) Anmeldenummer: 86110160.8
(22) Anmeldetag: 23.07.1986
(51) Int. Cl.: F01N 3/28, B01J 35/04

(54) **Aufgebauter Katalysatorträgerkörper mit grosser Querschnittsfläche**
Compound catalyst support body with a large section
Corps de support de catalyseur composite à grande section

(30) Priorität: 06.08.1985 DE 3528208
(43) Veröffentlichungstag der Anmeldung: 04.03.1987
(73) Patentinhaber: INTERATOM Gesellschaft mit beschränkter Haftung, D-51429 Bergisch Gladbach (DE)
(72) Erfinder: Cyron, Theodor, Dipl.-Ing., D-5060 Bergisch Gladbach 1 (DE)
(74) Vertreter: Fuchs, Franz-Josef, Dr.-Ing.

(56) Entgegenhaltungen:
- EP-A- 0 210 546
- DE-A- 2 302 746
- FR-A- 2 205 100
- US-A- 4 303 618

## Beschreibung

Aufgebauter Katalysatorträgerkörper mit großer Querschnittsfläche

Die vorliegende Erfindung betrifft einen Katalysatorträgerkörper nach dem Oberbegriff des Anspruchs 1.

Bei der katalytischen Reinigung von Abgasen und bei anderen katalytischen Prozessen werden für größere Anlagen Katalysatorträgerkörper mit großer Querschnittsfläche für große Durchsätze benötigt. Es ist bekannt, solche Katalysatorträgerkörper aus abwechselnden Lagen von glatten und gewellten Blechen zu wickeln oder zu schichten. Solche gewickelten oder geschichteten Blechpakete werden meist noch einer anschließenden fügetechnischen Behandlung, beispielsweise Löten, unterworfen.

Es ist zwar prinzipiell möglich, Katalysatorträgerkörper von fast beliebigem Durchmesser zu wickeln bzw. von beliebig großer Querschnittsfläche zu schichten, jedoch treten praktische Schwierigkeiten bei der Handhabung auf, sobald bestimmte Größen deutlich überschritten werden sollen. So ist ein Beloten von sehr großen Strukturen schwierig und es werden auch sehr große Lötöfen benötigt für die anschließende Wärmebehandlung. Auch ansonsten bietet die Handhabung schon wegen der Dimensionen und des Gewichtes größere Schwierigkeiten, wozu noch Probleme bei der Beschichtung mit katalytischem Material hinzutreten. So tritt ein an sich unerwarteter Effekt auf, nämlich daß größere Einheiten mit einem bestimmten Volumen bei vorgegebenen Kanalquerschnitten der einzelnen Strömungskanäle teurer sein können als mehrere kleinere Katalysatorträgerkörper mit dem gleichen Gesamtvolumen.

Aus kleinen Einheiten aufgebaute Katalysatorträgerkörper sind beispielsweise aus der DE-A 2 247 947 bekannt. Auch in der US-A 4 303 618 sind dicht aneinanderliegende, runde Katalysatorkörper gleicher Größe bekannt. Bei den bekannten Anordnungen kann jedoch eine vorgegebene Fläche nur unvollkommen ausgenutzt werden, da zwischen den einzelnen Körpern noch freie Zwischenräume von .erheblicher Größe verbleiben.

Aufgabe der vorliegenden Erfindung ist daher ein aus kleineren Einheiten aufgebauter Katalysatorträgerkörper mit großer und/oder unregelmäßig geformter Querschnittsfläche, der die oben genannten Probleme vermeidet.

Zur Lösung dieser Aufgabe wird gemäß dem Anspruch 1 vorgeschlagen, den Katalysatorträgerkörper aus mehreren unterschiedlichen kleineren Einheiten aufzubauen, die in einer vorgegebenen Querschnittsfläche nebeneinander in möglichst dichter Packung angeordnet sind. Bei dieser Vorgehensweise können auch für Einzelstücke mit großer Querschnittsfläche die Kostenvorteile einer Serienfertigung von kleineren Einheiten ausgenutzt werden. Statt Wickel- und Handhabungsvorrichtungen und dergleichen für spezielle Katalysatorträgerkörpertypen mit großem Querschnitt oder einer unregelmäßigen Querschnittsfläche zu verwenden, können solche Katalysatorträgerkörper in einfacher Weise aus mehreren kleineren Einheiten zusammengestellt werden. Ein solches System ist sehr flexibel und ermöglicht eine rentable Fertigung von kleineren Stückzahlen.

Wichtig ist, daß ein vorgegebener Querschnitt zunächst mit möglichst großen kreisförmigen Einheiten ausgefüllt und die dann noch vorhandenen Lücken mit kleineren Einheiten weiter geschlossen werden sollen. Durch die Verwendung von nur zwei oder drei verschiedenen Durchmessern bei den kleinen Einheiten läßt sich bereits der weitaus größte Teil der vorhandenen Querschnittsfläche mit Katalysatorträgerkörpern ausfüllen, insbesondere dann, wenn in gewissen Grenzen elastische Einheiten verwendet werden, wie sie z.B. in der EP-A 0 220 468 angegeben sind. Störend bei erfindungsgemäß aufgebauten Katalysatorträgerkörpern können eventuell noch bestehende unausgefüllte Kanäle in der vorgegebenen Querschnittsfläche sein. Sofern diese Kanäle nicht zu groß sind, stellt dies kein Problem dar. Andernfalls können solche Freiräume gegen Gasdurchlaß abgedichtet werden. Gemäß Anspruch 4 erfolgt das Abdichten eventueller Freiräume durch Vergießen mit einer keramischen Masse. Auch eine Verwendung von geeigneten Masken auf der Einlaß- oder Auslaßseite des Katalysatorträgerkörpers ist möglich.

Wie in Anspruch 2 weiterhin ausgeführt, beschränkt sich die Verwendung von kleineren Einheiten natürlich nicht auf kreisförmige Ausführungen. Sofern Einheiten mit anders geformten Querschnitten preisgünstig zur Verfügung stehen, können Einheiten von beliebiger Form verwendet werden, wie sie z.B. in der EP-A 0 210 546 beschrieben werden.

Zur Stabilisierung der aufgebauten Katalysatorträgerkörper wird im Anspruch 3 vorgeschlagen, die einzelnen Einheiten an ihren Berührungsstellen untereinander fügetechnisch zu verbinden, vorzugsweise zu verlöten. Dies kann gegebenenfalls gleichzeitig mit der Verlötung der Blechlagen in den kleineren Einheiten erfolgen.

Eine weitere Möglichkeit zur Stabilisierung des gesamten Aufbaus eines erfindungsgemäßen Katalysatorträgerkörpers besteht darin, die kleineren Einheiten gemäß Anspruch 5 in eine oder mehrere vorgeformte Platten in entsprechende Löcher einzusetzen und fügetechnisch zu befestigen. Solche Platten können auf einfache Weise gestanzt oder anderweitig hergestellt werden und bilden eine stabile Halterung für den aufgebauten Katalysatorträgerkörper.

Ausführungsbeispiele der Erfindung sind schematisch in der Zeichnung dargestellt und zwar zeigen
Figur 1 einen Querschnitt durch einen erfindungsgemäßen Katalysatorträgerkörper mit kreisförmigem Querschnitt und
Figur 2 einen Ausschnitt aus einem erfindungsgemäßen Katalysatorträgerkörper mit geradliniger Berandung der Querschnittsfläche.

Figur 1 zeigt einen Querschnitt durch einen aufgebauten Katalysatorträgerkörper 10, welcher aus mehreren kleineren kreisförmigen Einheiten 11 zusammengesetzt ist. Die kleineren Einheiten 11 können insbesondere serienmäßig hergestellte, einfache zylindrisch gewickelte Katalysatorträgerkörper sein. Wie gestrichelt angedeutet, werden in den Zwischenräumen 15 zwischen den kleineren Einheiten 11 weitere noch kleinere Einheiten 17 angeordnet. Das gleiche gilt für die Zwischenräume 14 zwischen den kleineren Einheiten 11 und dem Außenmantel 10, wo weitere kleinere Einheiten 16 angeordnet werden können. Die Berührungsstellen 12 zwischen den Einheiten 11 und gegebenenfalls den Einheiten 16, 17 und die Berührungsstellen 13 mit der Berandung können fügetechnisch verbunden werden. Eventuell noch verbleibende Zwischenräume können mit keramischer Masse ausgegossen, oder durch geeignete Lochmasken abgedeckt werden. Auch das Einsetzen der kleineren Einheiten 11, 16, 17 in eine Lochplatte, die genau der in Figur 1 dargestellten Konfiguration entspricht, ist möglich.

In Figur 2 ist ein Ausschnitt aus einem geradlinig berandeten aufgebauten Katalysatorträgerkörper-Querschnitt dargestellt. Diese schematische Darstellung gilt in ähnlicher Weise auch für unregelmäßig berandete Querschnitte. Auch in Figur 2 sind kleinere Einheiten 21 und noch kleinere Einheiten 26, 27 zur Ausfüllung der vorgegebenen Querschnittsfläche verwendet. Auch hier können die Berührungsstellen 22, 23 der einzelnen Teile fügetechnisch verbunden sein und eventuell verbliebene Freiräume 24, 25 durch die oben beschriebenen Mittel abgedichtet werden.

## Patentansprüche

1. Katalysatorträgerkörper großer und/oder unregelmäßig geformter Querschnittsfläche, bestehend aus abwechselnden Lagen von glatten und gewellten Blechen, wobei der Katalysatorträgerkörper (10; 20) aus mehreren kleineren Einheiten (11; 21) aufgebaut ist, die in einer vorgebbaren, von einem Außenmantel (10; 20) begrenzten Querschnittsfläche nebeneinander angeordnet sind und wobei der größte Teil der Querschnittsfläche mit kleineren Einheiten (11; 21) von kreisförmigem Querschnitt ausgefüllt ist, dadurch gekennzeichnet, daß die bei dichtester Packung kreisförmiger Einheiten (11; 21) vorhandenen Lücken (15; 25) zwischen den Einheiten (11; 21) und/oder die Lücken (14; 24) zwischen den Einheiten (11; 21) und dem Außenmantel (10; 20) mit weiteren noch kleineren Einheiten (17; 27 bzw. 16; 26) zumindest zum Teil auch aufgefüllt sind, wobei verbleibende Freiräume in der ursprünglichen Querschnittsfläche, falls erforderlich, gegen Gasdurchlaß abgedichtet sein können.

2. Katalysatorträgerkörper nach Anspruch 1, dadurch gekennzeichnet, daß die Querschnittsfläche mit kleineren Einheiten ausgefüllt oder nahezu ausgefüllt ist, wobei Einheiten mit rundem und unregelmäßigem Querschnitt nebeneinander in möglichst dichter Packung angeordnet sind.

3. Katalysatorträgerkörper nach einem der vorhergehenden Ansprüche, dadurch gekennzeichnet, daß die kleineren Einheiten (11; 21 bzw. 16; 26 bzw. 17; 27) an ihren Berührungsstellen miteinander und mit dem Außenmantel (10; 20) der vorgegebenen Querschnittsfläche fügetechnisch verbunden, vorzugsweise verlötet oder verschweißt sind.

4. Katalysatorträgerkörper nach einem der vorhergehenden Ansprüche, dadurch gekennzeichnet, daß verbleibende Freiräume in der ursprünglichen Querschnittsfläche mit einer keramischen Masse vergossen sind.

5. Katalysatorträgerkörper nach einem der vorhergehenden Ansprüche, dadurch gekennzeichnet, daß die kleineren Einheiten (11; 21 bzw. 16; 26 bzw. 17; 27) in eine oder mehrere vorgeformte Platte(n) mit den Querschnitten der kleineren Einheiten entsprechenden Löchern eingesetzt und fügetechnisch befestigt sind.

## Claims

1. Catalyst carrier body of a large and/or irregularly formed cross-sectional area, consisting of alternating layers of smooth and corrugated sheets, the catalyst carrier body (10; 20) being constructed from several smaller units (11; 21) which are arranged next to one another in a preselectable cross-sectional area which is bordered by an outer liner (10; 20), and the majority of the cross-sectional area being filled out with smaller units (11; 21) of circular cross-section, characterized in that the spaces (15; 25) present between the units (11; 21) where the circular units (11; 21) are packed most densely, and/or the spaces (14; 24) between the units (11; 21) and the outer liner (10; 20) are also filled up, at least partially, with further, yet smaller, units (17; 27 or 16; 26), whereby remaining free spaces in the original cross-sectional area can be sealed off if desired against the transmission of gas.

2. Catalyst carrier body according to claim 1, characterized in that the cross-sectional area is filled out with smaller units or is almost filled out, units with round and irregular cross-section being arranged next to one another, packed as densely as possible.

3. Catalyst carrier body according to one of the preceding claims, characterized in that the smaller units (11; 21 or 16; 26 or 17; 27) are connected with one another at their points of contact and with the outer liner (10; 20) of the predetermined cross-sectional area by means of a joining technique, preferably brazing or welding.

4. Catalyst carrier body according to one of the preceding claims, characterized in that remaining free spaces in the original cross-sectional area are filled with a ceramic substance.

5. Catalyst carrier body according to one of the preceding claims, characterized in that the smaller units (11; 21 or 16; 26 or 17; 27) are inserted into one or several preformed plates with holes corresponding to the cross sections of the smaller units, and are secured by means of a joining technique.

## Revendications

1. Support de catalyseur ayant une aire de section droite grande et/ou de forme irrégulière, constitué de couches alternantes de tôles lisses et de tôles ondulées, le support de catalyseur (10; 20) étant composé de plusieurs unités (11; 21) plus petites qui sont placées les unes à côté des autres dans une aire de section pouvant être préfixée, délimitée par une enveloppe externe (10; 20), la majeure partie de l'aire de section étant remplie par des unités (11; 21) relativement petites de section circulaire, caractérisé en ce que les vides (15; 25) entre les unités circulaires (11 ; 21 elles-mêmes disposées de façon aussi dense que possible, et/ou les vides (14; 24) entre ces unités (11; 21) et l'enveloppe externe (10; 20), sont remplies également, en partie au moins, par des unités supplémentaires (17; 27 ou 16; 26) plus petites encore, des espaces libres restants, dans l'aire de section originale, pouvant au besoin être fermés de façon étanche au gaz.

2. Support selon la revendication 1, caractérisé en ce que l'aire de section est remplie ou presque remplie par une juxtaposition avec une densité de tassement maximale, d'unités plus petites de section ronde et de section irrégulière.

3. Support selon une des revendications précédentes, caractérisé en ce que les unités plus petites (11; 21 ou 16; 26 ou 17; 27) sont reliées entre elles par une technique d'assemblage, de préférence par un brasage ou soudage, aux points de contact entre elles et avec l'enveloppe externe (10; 20) de l'aire de section préfixée.

4. Support selon une des revendications précédentes, caractérisé en ce que des espaces libres restants dans l'aire de section originale sont remplis par coulée d'une masse céramique.

5. Support selon une des revendications précédentes, caractérisé en ce que les unités plus petites (11; 21 ou 16; 26 ou 17; 27) sont disposées dans des trous, correspondant à leurs sections, qui sont ménagés dans une ou plusieurs plaques préformées, auxquelles les unités sont fixées par une technique d'assemblage.
